# EUROPÄISCHE PATENTSCHRIFT

(11) **EP 1 647 377 B1**
(45) Veröffentlichungstag und Bekanntmachung des Hinweises auf die Patenterteilung: **21.02.2007**
(21) Anmeldenummer: 04024765.2
(22) Anmeldetag: 18.10.2004
(51) Int. Cl.: B26D 7/26, B26D 1/24

(54) **Schneidemesseranordnung an einer Konfektionierungsmachine für Papier- und Folienbahnen mit lichtemittierendes Element zur Erzeugung von Markierungen, die die gewünschte Messerposition zeigen**
Knife system for a paper or film cutter with a light beam to indicate position to set up blades
Système de couteaux pour papier ou plastique avec un rayon lumineux pour indiquer la position à placer un couteau

(43) Veröffentlichungstag der Anmeldung: 19.04.2006
(73) Patentinhaber: Jurmet Sp. z o.o., 87-162 Lubicz K. Torunia (PL)
(72) Erfinder: Cukierski, Jacek, 88100 Inowroclaw (PL)
(74) Vertreter: Hoffmeister, Helmut

(56) Entgegenhaltungen:
- EP-A- 1 207 026
- US-A- 4 163 185

## Beschreibung

Die Erfindung betrifft eine Schneidmesseranordnung an einer Konfektioniermaschine für Papier- oder Folienbahnen, die zur Weiterverarbeitung geschnitten werden, mit wenigstens einem entlang der Bahnbreite einstellbaren Schneidmesser, bei der das oder die Schneidmesser verschiebbar und justierbar an wenigstens einer Führungsschiene der Konfektioniermaschine angeordnet sind.

Bei Konfektioniermaschinen mit einer Schneidmesseränordnung werden die Schneidmesser entsprechend der gewünschten Schnittposition manuell eingestellt, wobei mithilfe von Maßstäben und Schablonen die Position festgelegt wird.

Nachteilig hierbei ist, dass bei einer seitlichen Verstellung der Schneidmesser im Laufe des Produktionsprozesses diese Fehler kaum bemerkt werden, da eine schwache seitliche Verschiebung nicht beobachtet werden kann. Weiterhin ist bei einer Änderung der Position der Schneidmesser eine umständliche Neujustierung und Neuvermessung erforderlich.

Aus der US-4,163,185 ist eine gattungsgemäße Schneidmesseranordnung bekannt, bei der ein Laser auf einer Tragschiene angeordnet ist, wobei letztere parallel zu zwei Führungsschienen verläuft, auf denen zwei rotierende Schneidmesser angeordnet sind. Der Laser erzeugt Markierungen, nach denen die Schneidmesser auszurichten sind.

Es stellt sich demgegenüber die Aufgabe, bei einer Schneidmesseranordnung an einer Konfektioniermaschine hier die Einstellung zu vereinfachen, wobei es möglich sein soll, dass während des teilweise lang dauernden Konfektionierablaufes eine Beobachtung der Position der Schneidmesser in einfacher Weise möglich sein soll.

Die Aufgabe wird dadurch gelöst, dass an der Konfektioniermaschine zusätzlich zu der Führungsschiene mit den Schneidmessern eine längsparallel und beabstandet gegenüber der Führungsschiene verlaufende Tragschiene angebracht ist, an der wenigstens ein lichtemittierendes Element, insbesondere Laser, mit sichtbarer Strahlung verstellbar angeordnet ist, dessen gebündelter Lichtstrahl auf eine gewünschte Position eines Schneidmessers, das sich auf der Führungsschiene befindet, gerichtet ist und Lichtmarkierungen erzeugt, die der Position entsprechen, nach der das Schneidmesser auszurichten ist.

Dabei wird mit dem lichtemittierenden Element ein Fächerstrahl erzeugt, mit dem sich als Markierung eine Linie in Schnittrichtung ergibt.

Ein Laser als lichtemittierendes Element ist besonders geeignet, da sein Licht auf eine kleine Fläche gebündelt werden kann, ohne dass zusätzliche optische Fokussierungsmaßnahmen getroffen werden müssen.

Üblicherweise sind mehrere, d.h. wenigstens zwei Schneidmesser an zwei unmittelbar benachbarten Führungsschienen beweglich angebracht, so dass wenigstens zwei Positionen, gegebenenfalls auch mehr, markiert werden müssen. Daher wird vorzugsweise das lichtemittierende Element an einer Laufkatze angebracht, die an der Tragschiene verschiebbar angeordnet ist.

Um eine reproduzierbare und genaue Position der Schneidmesser zu garantieren, wird die Position der Laufkatze und damit der Laserkopfes durch einen präzise steuerbaren Antrieb festgelegt. Als Antriebe für die Laufkatze eignen sich insbesondere geregelte fluidische, elektrische oder magnetische Antriebe, die an sich bekannt sind und die die Laufkatze in höchstem Maße präzise verstellbar und justierbar machen.

Als weitere vorteilhafte Maßnahme zur Handhabung der Schneidmesseranordnung wird vorgeschlagen, die Laufkatze mithilfe eines programmgesteuerten Schrittmotors justierbar zu machen.

Ein Ausführungsbeispiel der Erfindung wird anhand der Zeichnung erläutert. Die Figuren der Zeichnung zeigen:
- Fig. 1: eine schematische Darstellung der an Führungsschienen einer Konfektioniermaschine befestigten Schneidmeser mit Tragschienen und lichtemittierendem Element;
- Fig. 2: die Anordnung gemäß Fig. 1 in Achsenrichtung der Führungsschienen gesehen, und
- Fig. 3: schematisch eine Konfektioniermaschine mit eingebauter Anordnung gemäß der Fig.1, ebenfalls in Achsenrichtung der Führungsschienen gesehen.

Die Figuren 1 und 2 zeigen Teile einer Konfektioniermaschine für Papier- und Folienbahnen 20, die durch randseitiges Beschneiden für eine Weiterverarbeitung vorbereitet werden. Bei dem Material der Bahnen kann es sich außer Papier oder Kunststoff-Folien auch um textile Bahnen, beispielsweise Gewebe oder Gewirke, handeln. Dabei durchläuft die Bahn 20 in Pfeilrichtung P eine Schneidstation 10. Die Bahn 20 wird, wie aus den Figuren 2 und 3 zu ersehen, über zwei Führungsrollen 11 und 21 geführt, die Bestandteil der schematisch in Fig. 3 dargestellten Konfektioniermaschine sind. Hierbei ist die Bahn 20 mit einer Strichlinie angedeutet.

Die Schneidstation 10 besteht aus zwei oberhalb der Bahn 20 angeordneten Führungsschienen 1 und 2 aus runden Aluminium-Stäben. Die Führungsschiene 1 ist mit zwei oberen Schneidmessern 3 und die untere Führungsschiene 2 mit zwei unteren Schneidmessern 4 bestückt. Die Festlegung der Schneidmesser 3 und 4 erfolgt entsprechend der gewählten Position nach Ausmessen durch Festlegung mittels Schrauben oder Klemmen.

Jeweils ein Messerpaar 3 und 4 wirkt zusammen und bildet einen Teil der Schneidstation 10. Das Zusammenwirken der Messerpaare ergibt einen exakten Schnitt S, wobei randseitig Abfallteile 12, 13 abgeschnitten werden. Selbstverständlich sind auch andere Schneidpositionen möglich. Beispielsweise können auch drei oder mehr Messer nebeneinander angeordnet sein, wenn zum Beispiel eine Bahn in viele Streifen zerschnitten werden soll.

Wesentliche Voraussetzung für ein brauchbares Arbeitsergebnis ist eine exakte Einstellung der Position der Schneidmesser 3, 4, da das Material zur Weiterverarbeitung bestimmt ist.

Um die Schneidmesser 3, 4 exakt positionieren zu können, wird mithilfe eines aus sichtbarem Licht bestehenden Laserstrahls 9 eine optische Markierung 19 auf der Führungsschiene 1, 2 und auf der Bahn 20 erzeugt. Die Markierung 19 hat durch die Gestaltung des Laserstrahls 9 als Fächerstrahl die Gestalt einer roten Linie, so dass per Handverschiebung jedes der Schneidmesser 3 oder 4 an dieser Linie bzw. Markierung 19 auszurichten ist, die exakt dem durchzuführenden Schnitt S entspricht. Auch ist eine Kontrolle während des Arbeitsvorganges möglich, da bei Abweichen des Schnittes von der Linie dies sofort zu erkennen ist.

Der Laserstrahl 9 wird mithilfe eines Laserkopfes 7, z. B. eines Krypton-Laserkopfes, über einen Diffusor als Fächerstrahl 9 erzeugt und abgestrahlt, und auf die Bahn 20 im Bereich der Schneidstation 10 gerichtet. Der Laserkopf 7 ist mit einer Laufkatze 6 verbunden, die entlang einer Tragschiene 5 beweglich angeordnet ist. Die Tragschiene 5 ist längs parallel und beabstandet gegenüber der Führungsschiene ebenfalls an der Konfektioniermaschine befestigt, beispielsweise durch Tragbügel (hier nicht dargestellt). Mithilfe eines Servomotors 8 wird eine Verschiebung der Laufkatze 6 von der Position I (links) zu einer Position II (rechts) ermöglicht. Der Servomotor 8 ist ein elektronisch präzise geregelter Schrittmotor, der über einen Computer (nicht dargestellt) mit gespeicherter Positionsvorgabe gesteuert und geregelt wird.

Hierzu können entsprechende Steuerungstastaturen, (Touch-Screen-Elemente) vorgesehen werden. Durch die Bedienungsperson oder ein vorgegebenes Programm können die Positionen bestimmt werden, an denen sich die Schneidmesser befinden sollen. Auch ist eine programmierte Steuerung möglich, um den Arbeitsablauf zu beschleunigen.

Die seitlich abgeschnittenen Teile 12, 13 werden von der Bahn entfernt. Durch zusätzliche Sensoren kann kontrolliert werden, ob die erzeugte Schnittkante genau den Vorgaben entspricht. Hierdurch können Bandeinlauf und Messerposition exakt aufeinander abgestimmt werden, auch während der Produktion.

Die Laufkatze 6 kann mit verschiedenen steuer- und regelbaren Antrieben versehen sein, beispielsweise mit fluidischen, elektrischen oder magnetischen Antrieben. Vorzugsweise wird jedoch ein programmgesteuerter Schrittmotor 8 verwendet.

## Patentansprüche

1. Schneidmesseranordnung an einer Konfektioniermaschine für Papier- oder Folienbahnen, die zur Weiterverarbeitung geschnitten werden,
mit wenigstens einem entlang der Bahnbreite einstellbaren Schneidmesser,
bei der das oder die Schneidmesser (3, 4) verschiebbar und justierbar an wenigstens einer Führungsschiene (1, 2) der Konfektioniermaschine angeordnet sind,
wobei an der Konfektioniermaschine eine längsparallel und beabstandet gegenüber der Führungsschiene (1, 2) verlaufende Tragschiene (5) angebracht ist,
an der wenigstens ein lichtemittierendes Element, insbesondere Laser (7), mit sichtbarer Strahlung verstellbar angeordnet ist, dessen gebündelter Lichtstrahl (9) auf eine gewünschte Position eines Schneidmessers (3, 4), das sich auf der Führungsschiene (1, 2) befindet, gerichtet ist und Markierungen (19) erzeugt, die der Position entsprechen, nach der das Schneidmesser (3, 4) auszurichten ist,
**dadurch gekennzeichnet, dass**
mit dem lichtemittierenden Element ein Fächerstrahl (9) erzeugbar ist, mit dem sich als Markierung (19) eine Linie in Schnittrichtung ergibt.

2. Vorrichtung nach Anspruch 1, **dadurch gekennzeichnet, dass** das lichtemittierende Element (7) an einer Laufkatze (6) angebracht ist, die an der Tragschiene (5) verschiebbar angeordnet ist.

3. Vorrichtung nach Anspruch 1 oder 2, **dadurch gekennzeichnet, dass** die Position der Laufkatze (6) und damit des Laserkopfes (7) durch einen präzise steuerbaren Antrieb festlegbar ist.

4. Vorrichtung nach Anspruch 3 **dadurch gekennzeichnet, dass** die Laufkatze (6) mittels eines geregelten fluidischen, elektrischen oder magnetischen Antriebs verstellbar und justierbar ist.

5. Vorrichtung nach einem der vorhergehenden Ansprüche, **dadurch gekennzeichnet, dass** die Laufkatze (6) mithilfe eines programmgesteuerten Schrittmotors (8) justierbar ist.

## Claims

1. Cutting knife arrangement on a processing system for paper or film webs which are cut for further processing,
with at least one cutting knife which can be adjusted along the width of the web,
wherein the cutting knife / knives (3, 4) is / are arranged so as to be displaceable and adjustable on at least one guide rail (1, 2) of the processing system,
wherein a carrying rail (5) which is longitudinally parallel and spaced apart with respect to the guide rail (1, 2) is arranged on the processing system,
on which at least one light-emitting element, particularly laser (7), with visible radiation is arranged so as to be adjustable, the bundled light beam (9) of which is oriented to a desired position of a cutting knife (3, 4) which is located on the guide rail (1, 2) and produces marks which correspond to the position according to which the cutting knife (3, 4) is to be directed,
**characterised in that**
a fan beam (9) can be produced with the light-emitting element, with which a line in the cutting direction is produced as a mark (19).

2. Device according to claim 1, **characterised in that** the light-emitting element (7) is arranged on a travelling winch (6) which is arranged on the carrying rail (5) so as to be displaceable.

3. Device according to claim 1 or 2, **characterised in that** the position of the travelling winch (6) and thus of the laser head (7) can be fixed by a precisely controllable drive.

4. Device according to claim 3, **characterised in that** the travelling winch (6) is adapted to be displaced and adjusted by means of a controlled fluidic, electrical or magnetic drive.

5. Device according to one of the preceding claims, **characterised in that** the travelling winch (6) is adapted to be adjusted by means of a program-controlled stepper motor (8).

## Revendications

1. Agencement de couteaux sur une machine à découper des bandes de papier ou de film, lesquelles sont coupées en vue d'un traitement ultérieur, comprenant au moins un couteau réglable sur la largeur de la bande, dans lequel le ou les couteaux (3, 4) sont montés, mobiles et ajustables, sur au moins un rail de guidage (1, 2) de la machine de découpage, cette dernière étant équipée d'une barre de support (5) disposée parallèlement dans le sens de la longueur et à distance par rapport au rail de guidage (1, 2), cette barre (5) étant équipée d'au moins un élément mobile émetteur de lumière, en particulier un laser (7), à rayonnement visible, dont le rayon lumineux (9) est dirigé en faisceau vers une position théorique d'un couteau (3, 4) monté sur le rail de guidage (1, 2), et génère des repères (19) correspondant à la position selon laquelle le couteau (3, 4) doit être aligné, **caractérisé en ce que** l'élément émetteur de lumière permet de produire un faisceau en éventail (9) qui donne un repère (19) sous forme de ligne indiquant la direction de coupe.

2. Dispositif selon la revendication 1, **caractérisé en ce que** l'élément émetteur de lumière (7) est monté sur un chariot (6) agencé coulissant sur la barre de support (5).

3. Dispositif selon la revendication 1 ou 2, **caractérisé en ce que** la position du chariot (6), et donc celle de la tête laser (7), peut être déterminée par le biais d'un système d'entraînement à commande précise.

4. Dispositif selon la revendication 3, **caractérisé en ce que** le chariot (6) est déplaçable et ajustable au moyen d'un système d'entraînement à commande hydraulique, électrique ou magnétique.

5. Dispositif selon l'une quelconque des revendications précédentes, **caractérisé en ce que** le chariot (6) peut être ajusté à l'aide d'un moteur pas-à-pas (8) à commande programmée.
